# EUROPÄISCHE PATENTSCHRIFT

(11) **EP 0 844 332 B1**
(45) Veröffentlichungstag und Bekanntmachung des Hinweises auf die Patenterteilung: **17.03.2004**
(21) Anmeldenummer: 97890234.4
(22) Anmeldetag: 25.11.1997
(51) Int. Cl.: E01C 1/04

(54) **Ampelfreie Kreuzung**
Roadcrossing without traffic lights
Jonction routière sans feux de signalisation

(30) Priorität: 26.11.1996 AT 69696 U
(43) Veröffentlichungstag der Anmeldung: 27.05.1998
(73) Patentinhaber: Brandstätter, Josef, 4400 Steyr (AT)
(72) Erfinder: Brandstätter, Josef, 4400 Steyr (AT)
(74) Vertreter: Weinzinger, Arnulf, Dipl.-Ing.

(56) Entgegenhaltungen:
- WO-A-84/00182
- US-A- 2 946 267
- US-A- 3 847 496

## Beschreibung

Die Erfindung betrifft eine ungeregelte Straßen-Kreuzung gemäß dem einleitenden Teil von Anspruch 1. Eine solche Straßen-Kreuzung ist aus der US 3 847 496 A bekannt.

Bei bestehenden niveaugleichen Straßenkreuzungen oder -einmündungen, die mit keiner Ampel ausgestattet sind, kann es zu Problemen für unter Kreuzen einer Fahrspur abbiegende Fahrzeuge, z.B. bei Rechtsverkehr für links abbiegende Fahrzeuge, aber auch für dadurch behinderte geradeaus fahrende Fahrzeuge kommen, insbesondere wenn ein erhöhtes Verkehrsaufkommen herrscht, so dass Staus oder Zusammenstöße der Fahrzeuge die Folge sind. Dieses Problem wird zum Teil dadurch entschärft, dass für den Geradeausverkehr Unter- oder Überführungen für eine der Straßen vorgesehen werden. Das Problem des Wartens und des Einordnens in den Querverkehr der abbiegenden Fahrzeuge kann dadurch nicht beseitigt werden. Andererseits erfordern die üblichen ampelfreien Kreuzungsanordnungen, wie etwa bei Autobahnkreuzen, vgl. z.B. die DE 39 38 945 C, umfangreiche bauliche Maßnahmen, um die (Links)Abbieger über jeweils mehrere Unter- bzw. Überführungen zu den entsprechenden Fahrbahnen zu führen.

Aus der AU 41258/89 B ist eine ampelfreie Kreuzung bekannt, die in einer Variante für Rechtsverkehr und in einer korrespondierenden Variante für Linksverkehr beschrieben ist. Für von einer Straße links abbiegende Fahrzeuge bei der Variante für Rechtsverkehr ist eine Unter- bzw. Überführung vorgesehen, die geradlinig verläuft; die Fahrzeuge müssen von der Ausfahrt der Unter- bzw. Überführung scharf nach links abbiegen, um auf die andere Straße zu gelangen, wobei nicht nur ein flüssiger Verkehr behindert wird, sondern auch die Gefahr einer Kollision mit auf der Gegenfahrbahn kommenden und rechts abbiegenden Fahrzeugen groß ist. Darüber hinaus ist es bei dieser Lösung notwendig, die geradeaus fahrenden Fahrzeuge ebenfalls in Unter- bzw. Überführungen zu leiten.

Bei der Straßen-Kreuzung gemäß der einleitend genannten US 3 847 496 A, und zwar in der Ausführung gemäß Fig. 4 und 5 dieser Schrift, ist zum Linksabbiegen von der Durchzugsstraße eine Überführung vorgesehen, und zum Linksabbiegen von der einmündenden Straße ist eine Unterführung vorgesehen. Somit umfasst die T-Kreuzung mit dem Straßenniveau, der Überführungsebene und der Unterführungsebene insgesamt drei Niveaus.

Aufgabe der Erfindung ist die Schaffung einer Kreuzung oder Einmündung für Straßen, durch welche ohne großen baulichen Aufwand die Möglichkeit gegeben wird, den abbiegenden Verkehr, insbesondere den Linksabbiegeverkehr, so umzuleiten bzw. zu führen, dass es zu keiner gegenseitigen Behinderung der Fahrzeuge und zu keinen Staus kommt.

Diese Aufgabe wird erfindungsgemäß durch die in Anspruch 1 definierten Merkmale gelöst. Durch diese Maßnahme ist es in baulich einfacher Weise möglich, den jeweiligen kritischen Abbiegeverkehr, also z.B. die Linksabbieger bei Rechtsverkehr, auf nur einem Niveau unter oder über dem Niveau der Straßen umzuleiten, wobei auch ein nachfolgendes flüssiges Einordnen dieser Fahrzeuge in den Querverkehr wesentlich erleichtert wird.

Aus baulichen und verkehrstechnischen Gründen ist es von Vorteil, wenn die Ausfahrt der von der Durchzugsstraße kommenden Unteroder Überführung in die Straße von der Kreuzungsmitte weiter entfernt ist als die Einfahrt in die auf dieser Straße beginnende Unter- oder Überführung zur Durchzugsstraße.

Gemäß einem bevorzugten Ausführungsbeispiel ist vorgesehen, dass für die Einfahrt der Unter- oder Überführung eine zur Mitte der Straße hin angeordnete Fahrspur vorgesehen ist. Hierdurch ist es möglich, dass sich z.B. im Fall von Rechtsverkehr links abbiegende Fahrzeuge links einordnen können, was dem natürlichen Bestreben der Lenker entgegenkommt, und dass sie ohne warten zu müssen in die Unter- bzw. Überführung ein- bzw. auffahren können.

Weiters ist es vorteilhaft, wenn die Ausfahrt der Unter- oder Überführung zu einer zusätzlichen, äußeren Fahrspur auf der Durchzugsstraße führt. Die Fahrzeuge können sich dann nach Verlassen der Unter- bzw. Überführung von der zusätzlichen Fahrspur, die gleichzeitig als Beschleunigungsstrecke dient, problemlos in den Verkehr auf der anderen Straße einreihen.

Für einen Abbiegeverkehr (z.B. für Linksabbiegen bei Rechtsverkehr) mit Vorrang kann jedoch auch mit Vorteil vorgesehen werden, dass die Ausfahrt der Unter- oder Überführung zu einer zur Straßenmitte hin angeordneten Fahrspur der Durchzugsstraße führt.

Es ist ferner günstig, wenn zur Einfahrt der Unter- oder Überführung eine zusätzliche, am äußeren Straßenrand gelegene Fahrspur führt. Um zur Einfahrt der Unter- bzw. Überführung zu gelangen, kann das abbiegende Fahrzeug relativ früh auf die zusätzliche Fahrspur gelenkt werden, wobei eine etwaige Behinderung der geradeaus fahrenden Fahrzeuge verhindert werden kann.

Es sei hier noch erwähnt, dass ganz allgemein die Ausdrücke "Unterführung" und "Überführung" jeweils relativ zu den unter- bzw. überkreuzten Straßen oder Fahrbahnen zu verstehen sind und demgemäß die Unter- oder Überführung für die abbiegenden Fahrzeuge durchaus niveaugleich zum vorhergehenden Straßenverlauf sein kann, wobei die unter- bzw. überkreuzten Straßen oder Fahrbahnen .demgegenüber im Kreuzungsbereich höher bzw. tiefer gelegt zu denken wären.

Die Erfindung wird nachfolgend anhand von in der Zeichnung dargestellten Ausführungsbeispielen noch weiter erläutert. Es zeigen:
Fig.1 eine schematische Darstellung einer Kreuzung in Form einer Einmündung einer Straße in eine Durchzugsstraße (für Rechtsverkehr) in Draufsicht; und
Fig.2 eine schematische Darstellung einer Variante einer solchen Einmündung in Draufsicht.

Die in Fig.1 gezeigte Kreuzung in Form einer Straßeneinmündung verbindet eine in der Zeichnung von unten kommende zweispurige Straße 1 mit einer zu dieser quer verlaufenden zweispurigen Durchzugsstraße 2, wobei die Fahrtrichtungen von geradeaus fahrenden bzw. abbiegenden Fahrzeugen mit Pfeilen dargestellt sind.

Für ein von einer "rechten" Fahrspur 3 (auch "Fahrstreifen" genannt) der Straße 1 nach links auf die Durchzugsstraße 2 abbiegendes Fahrzeug ist im Mittenbereich der Straße 1, neben der Fahrspur 3 der Straße 1, eine Fahrspur 3a für eine Einfahrt 4 einer Unterführung 5 vorgesehen, die in einem allgemeinen Linksbogen direkt zu einer Ausfahrt 6, d.h. Einmündung, in die Durchzugsstraße 2 führt. Von dieser Ausfahrt 6 setzt sich eine zusätzliche Fahrspur 7 fort, die in diesem Beispiel zu einer Fahrspur 8 der Durchzugsstraße 2 für in der Zeichnung von rechts kommende, durchfahrende Fahrzeuge nach außen versetzt verläuft und nach einer entsprechenden Distanz in die Fahrspur 8 der Durchzugsstraße 2 einmündet (nicht dargestellt). Diese Distanz ist derart gewählt, dass das Fahrzeug auf dieser Strecke beschleunigt werden kann.

Für ein von der Fahrspur 3 der einmündenden Straße 1 nach rechts auf die Durchzugsstraße 2 abbiegendes Fahrzeug ist auf dieser Durchzugsstraße 2 eine zusätzliche Fahrspur 9 vorgesehen, die in diesem Beispiel zu einer rechten Fahrspur 10 der Durchzugsstraße 2 für in der Zeichnung von links kommende, durchfahrende Fahrzeuge nach außen versetzt verläuft und ebenfalls nach einer entsprechenden Distanz wieder in die Fahrspur 10 der Durchzugsstraße 2 einmündet (nicht dargestellt).

In ähnlicher Weise ist für ein auf der Durchzugsstraße 2 von links kommendes, von der Fahrspur 10.der Durchzugsstraße 2 nach rechts auf die Straße 1 abbiegendes Fahrzeug auf der Straße 1 eine zusätzliche Fahrspur 11 vorgesehen, die in diesem Beispiel zu einer "linken" Fahrspur 12 der Straße 1 nach außen versetzt verläuft, und nach einer entsprechenden Distanz in die Fahrspur 12 der Straße 1 einmündet (nicht dargestellt).

Für ein auf der Durchzugsstraße 2 von rechts kommendes, von der Fahrspur 8 der Durchzugsstraße 2 nach links auf die Straße 1 abbiegendes Fahrzeug ist in analoger Weise im Bereich der Kreuzung neben der Fahrspur 8 der Durchzugsstraße 2 eine Linksabbiege-Fahrspur 8a zu einer Einfahrt 13 in eine Unterführung 14 vorgesehen, die in einem allgemeinen Linksbogen zu einer Ausfahrt 15, d.h. Einmündung, der Unterführung 14 in die Straße 1 führt und dabei die Fahrspur zur Einfahrt (4) unterkreuzt. Diese Ausfahrt 15 setzt sich als die bereits genannte Fahrspur 12 der Straße 1 fort. Diese Ausfahrt 15 ist natürlich versetzt zur Einfahrt 4 der Straße 1 angeordnet, d.h. die Ausfahrt 15 in die Straße 1 ist von der Durchzugsstraße 2 weiter entfernt als die Einfahrt 4; weiters ist aus Fig.1 ersichtlich, dass die mit gestrichelten Linien gezeigten Unterführungen 5 bzw. 14 im Unterführungsbereich, d.h. unterhalb der Straßen 1, 2, nebeneinander angeordnet sind, wobei überdies die Unterführung 14 beispielsweise weitgehend kurvengleich mit der Rechtsabbieger-Fahrspur oberhalb hiervon vorgesehen sein kann.

Die gemäß der Zeichnung auf der Durchzugsstraße 2 auf der Fahrspur 10 von links kommenden, geradeaus fahrenden Fahrzeuge werden vor der Einfahrt 13 über einen kurzen, schräg verlaufenden Fahrspur-Abschnitt 16 in die zusätzliche Fahrspur 9 der Durchzugsstraße 2 geleitet.

Für Fußgänger sind Unterführungen 17 bzw. gegebenenfalls Zebrastreifen-Übergänge 18 vorgesehen.

Würde die beschriebene Kreuzung gemäß Fig.1 anstatt für Rechtsverkehr für Linksverkehr ausgelegt, so wäre die Anordnung spiegelbildlich zu denken, wie unmittelbar einzusehen ist.

Bei der Straßen-Kreuzung nach Fig.2 ist im Unterschied zu der Ausführung nach Fig.1 nur die gemäß Darstellung rechts oben befindliche Einfahrt 13' in die zugehörige Unterführung 14' an einer anderen Stelle vorgesehen; im Einzelnen ist für ein auf der Durchzugsstraße 2 gemäß der Zeichnung von rechts kommendes, nach links auf die Straße 1 abbiegendes Fahrzeug eine zusätzliche rechte Fahrspur 19 mit der Einfahrt 13' vorgesehen, die zur Geradeaus-Fahrspur 8 der Durchzugsstraße 2 nach außen versetzt verläuft (und in einer entsprechenden Distanz davor von der Fahrspur 8 abzweigt, was aber in der Zeichnung nicht näher dargestellt ist). Der übrige Verlauf der Unterführungen 5 und 14' sowie der zusätzlichen Fahrspur 11 der Straße 1 entspricht zumindest im Wesentlichen dem nach Fig.1, so dass darauf nicht näher eingegangen werden braucht. Die in Fig.1 gezeigte zusätzliche Fahrspur 9 der Durchzugsstraße 2 sowie der kurze Fahrspur-Abschnitt 16 entfallen bei dieser Variante nach Fig.2, d.h. die Fahrspuren 8 und 10 der Durchzugsstraße 2 verlaufen beide geradlinig durch.

Die in Fig.1 und 2 mit Schraffur versehenen Flächen zwischen den Fahrspuren bzw. Ein- und Ausfahrten können beispielsweise begrünt werden.

Es versteht sich, dass die Erfindung nicht auf pro Fahrtrichtung einspurige Straßen beschränkt ist; es können auch mehr Fahrspuren pro Fahrtrichtung vorgesehen sein. Die Unter- bzw. Überführungen sowie Rechtsabbiege-Fahrbahnteile (Linksabbieger bei Linksverkehr) können auch mehrspurig ausgeführt sein. Desgleichen können anstelle der beschriebenen Unterführungen 5, 14 bzw. 14' in völlig gleicher Weise auch Überführungen vorgesehen sein. Es können auch die Unter- bzw. Überführungen 5, 14, 14' auf Straßenniveau liegen und die übrigen Fahrbahnen des Durchzugsverkehrs (Durchzugsstraße 2) und der Rechtsabbieger (Linksabbieger bei Linksverkehr) angehoben oder aber abgesenkt werden.

## Patentansprüche

1. Ungeregelte Straßen-Kreuzung mit einer Durchzugsstraße (2) und einer im Wesentlich quer in die Durchzugsstraße (2) einmündenden Straße (1), wobei jeweils zumindest zwei Fahrspuren (3, 12; 8, 10) pro Straße (1; 2) vorgesehen sind und die zur Geradeausfahrt vorgesehenen Fahrspuren (8, 10) im Wesentlichen niveaugleich geführt sind und für ein von der Durchzugsstraße (2) oder der Straße (1) unter Kreuzen zumindest einer Fahrspur der anderen Straße (1, 2) abbiegendes Fahrzeug, z.B. im Fall von Rechtsverkehr nach links, je eine bogenförmige Unter- oder Überführung (5, 14; 14') mit einer Einfahrt (4, 13, 13') und einer Ausfahrt (6, 15) vorgesehen ist, **dadurch gekennzeichnet, dass** im Wesentlichen niveaugleiche Unterführungen oder Überführungen (5, 14; 14') direkt zur gegenüberliegenden Fahrspur der anderen Straße (1, 2) führen, wobei die von der Durchzugsstraße (2) kommende Unteroder Überführung (14; 14') die Fahrspur zur Einfahrt (4) der auf der Straße (1) beginnenden Unter- oder Überführung (5) unter- oder überkreuzt.

2. Kreuzung nach Anspruch 1, **dadurch gekennzeichnet, dass** die Ausfahrt (15) der von der Durchzugsstraße (2) kommenden Unteroder Überführung (14; 14') in die Straße (1) von der Kreuzungsmitte weiter entfernt ist als die Einfahrt (4) in die auf dieser Straße (1) beginnende Unter- oder Überführung (5, 14') zur Durchzugsstraße (2).

3. Kreuzung nach Anspruch 1 oder 2, **dadurch gekennzeichnet, dass** für die Einfahrt (4, 13) der Unter- oder Überführung (5, 14) eine zur Mitte der Straße (1, 2) hin angeordnete Fahrspur (3a; 8a) vorgesehen ist.

4. Kreuzung nach einem der Ansprüche 1 bis 3, **dadurch gekennzeichnet, dass** die Ausfahrt (6) der Unter- oder Überführung (5) zu einer zusätzlichen, äußeren Fahrspur (7) auf der Durchzugsstraße (2) führt.

5. Kreuzung nach einem der Ansprüche 1 bis 4, **dadurch gekennzeichnet, dass** die Ausfahrt (15) der Unter- oder Überführung (14; 14') zu einer zur Straßenmitte hin angeordneten Fahrspur (12) der Straße (1) führt.

6. Kreuzung nach einem der Ansprüche 1 bis 5, **dadurch gekennzeichnet, dass** zur Einfahrt (13') der Unter- oder Überführung (14') eine zusätzliche, am äußeren Straßenrand der Durchzugsstraße (2) gelegene Fahrspur (7') führt.

## Claims

1. A crossroads without traffic lights, comprising a through road (2) and a road (1) running substantially transversely into the through road (2), wherein at least two traffic lanes (3, 12; 8, 10) each are provided per road (1; 2) and the traffic lanes (8, 10) provided for going straight extend substantially at the same level, and wherein for a vehicle turning off the through road (2) or the road (1), by crossing at least one traffic lane of the other road (1, 2), e.g. in case of right-hand traffic, towards the left, one arcuate overpass or underpass (5, 14; 14') comprising an entry (4, 13, 13') and an exit (6, 15) is each provided, **characterised in that** substantially level underpasses or overpasses (5, 14; 14') lead directly to the opposite traffic lane of the other road (1, 2), with the underpass or overpass (14; 14') coming from the through road (2) crossing, at a lower or higher level, the traffic lane for the entry (4) of the underpass or overpass (5) that starts on the road (1).

2. A crossroads according to claim 1, **characterised in that** the exit (15) of the underpass or overpass (14; 14') that comes from the through road (2) and runs into road (1) is farther removed from the centre of the crossroads than the entry (4) into the underpass or overpass (5, 14') that starts on this road (1) and leads to the through road (2).

3. A crossroads according to claim 1 or 2, **characterised in that** a traffic lane (3a, 8a) arranged towards the center of the road (1, 2) is provided for the entry (4, 13) of the underpass or overpass (5, 14).

4. A crossroads according to any one of claims 1 to 3, **characterised in that** the exit (6) of the underpass or overpass (5) leads to an additional, outer traffic lane (7) on the through road (2).

5. A crossroads according to any one of claims 1 to 4, **characterised in that** the exit (15) of the underpass or overpass (14; 14') leads to a traffic lane (12) of road (1) that is arranged towards the center of the road (1).

6. A crossroads according to any one of claims 1 to 5, **characterised in that** an additional traffic lane (7') located at the outer roadside of the through road (2) leads to the entry (13') of the underpass or overpass (14').

## Revendications

1. Croisement routier non réglé comportant une route de passage (2) et une route (1) débouchant dans ladite route de passage (2) à la façon sensiblement transversale, dans lequel au moins deux voies (3, 12; 8, 10) par route (1; 2) sont respectivement prévues, dont les voies (8, 10) prévues pour aller tout droit sont conduites sensiblement sur le même niveau, et dans lequel, pour un véhicule virant de la route de passage (2) ou la route (1) sous croix d'au moins une voie de l'autre route (1, 2), par exemple à gauche dans le cas de la circulation à droite, un passage inférieur ou passage supérieur (14; 14') en forme d'arc avec une entrée (4, 13, 13') et une sortie (6, 15) est respectivement prévu, **caractérisé en ce que** des passages inférieurs ou supérieurs (5, 14; 14') sensiblement de même niveau conduisent directement à la voie opposée de l'autre route (1, 2), cependant que le passage inférieur ou supérieur (14; 14') venant de la route de passage (2) croise en bas ou en haut la voie à l'entrée (4) du passage inférieur ou supérieur (5) commençant dans la route (1).

2. Croisement selon la revendication 1, **caractérisé en ce que** la sortie (15) du passage inférieur ou supérieur (14; 14') venant de la route de passage (2) dans la route (1) est plus éloignée du centre de croisement que l'entrée (4) dans le passage inférieur ou supérieur (5, 14') vers la route de passage (2), lequel passage inférieur ou supérieur commence dans cette route (1).

3. Croisement selon la revendication 1 ou 2, **caractérisé en ce qu'**une voie (3a ; 8a) disposée vers le centre de la route (1, 2) est prévue pour l'entrée (4, 13) du passage inférieur ou supérieur (5, 14).

4. Croisement selon l'une des revendications 1 à 3, **caractérisé en ce que** la sortie (6) du passage inférieur ou supérieur (5) conduit à une voie extérieure supplémentaire (7) dans la route de passage (2).

5. Croisement selon l'une des revendications 1 à 4, **caractérisé en ce que** la sortie (15) du passage inférieur ou supérieur (14, 14') conduit à une voie (12) de la route (1) disposée vers le centre de route.

6. Croisement selon l'une des revendications 1 à 5, **caractérisé en ce qu'**une voie supplémentaire (7') disposée au bord extérieur de la route de passage (2) conduit à l'entrée (13') du passage inférieur ou supérieur (14').
